# EUROPÄISCHE PATENTSCHRIFT

(11) **EP 1 102 647 B1**
(45) Veröffentlichungstag und Bekanntmachung des Hinweises auf die Patenterteilung: **05.03.2003**
(21) Anmeldenummer: 99936604.0
(22) Anmeldetag: 24.07.1999
(51) Int. Cl.: B21C 47/34, B65H 23/24, B65H 19/22

(54) **UMLENKEINRICHTUNG FÜR EIN BAND, INSBESONDERE EIN METALLBAND**
DEFLECTION DEVICE FOR A STRIP, ESPECIALLY A METAL STRIP
DISPOSITIF POUR LA DEVIATION D'UNE BANDE, NOTAMMENT D'UNE BANDE METALLIQUE

(30) Priorität: 04.08.1998 DE 19835110
(43) Veröffentlichungstag der Anmeldung: 30.05.2001
(73) Patentinhaber: SMS SCHLOEMANN-SIEMAG AKTIENGESELLSCHAFT, 40237 Düsseldorf (DE)
(72) Erfinder: BRAUN, Martin, D-57223 Kreuztal (DE); KNEPPE, Günter, D-57271 Hilchenbach (DE); RASCHKE, Uwe, D-35683 Dillenburg (DE); IRLE, Reinhard, D-57271 Hilchenbach (DE)
(74) Vertreter: Valentin, Ekkehard, Dipl.-Ing.
(86) Internationale Anmeldenummer: EP9905305
(87) Internationale Veröffentlichungsnummer: WO00007747

(56) Entgegenhaltungen:
- EP-A- 0 401 824
- EP-A- 0 815 974
- DE-A- 3 515 519
- US-A- 3 243 181
- US-A- 3 844 189
- PATENT ABSTRACTS OF JAPAN vol. 018, no. 127 (M-1569), 2. März 1994 (1994-03-02) & JP 05 317963 A (NIPPON STEEL CORP), 3. Dezember 1993 (1993-12-03)

## Beschreibung

Die vorliegende Erfindung betrifft eine Umlenkeinrichtung zum Umlenken eines Bandes, insbesondere eines Metallbandes, von einem Anfangsführungskanal in einen neben dem Anfangsführungskanal verlaufenden Endführungskanal, wobei das Band beim Durchlaufen des Anfangsführungskanals eine vom Endführungskanal abgewandte Unterseite und eine dem Endführungskanal zugewandte Oberseite aufweist, wobei die Umlenkeinrichtung eine untere Beaufschlagungseinrichtung zum Beaufschlagen der Unterseite des Bandes mit einem Medium aufweist, wobei die Umlenkeinrichtung eine Treibeinrichtung mit einer oberen Treibrolle und einer unteren Treibrolle aufweist, wobei die obere Treibrolle auf die Oberseite und die untere Treibrolle auf die Unterseite wirkt.

Eine derartige Umlenkeinrichtung ist z. B. aus der EP 0 815 974 A1 bekannt.

Beim kontinuierlichen Aufhaspeln von Bändern, insbesondere von Metallbändern, muß der Anfang eines nachfolgenden Bandes einem anderen Haspel zugeführt werden als das Ende des vorausgehenden Bandes. Das Band muß somit von einem Anfangsführungskanal in einen Endführungskanal umgelenkt werden. Hierzu dient das Beaufschlagen des Bandes mit dem Medium.

Die Aufgabe der vorliegenden Erfindung besteht darin, die aus der EP 0 815 974 A1 bekannte Umlenkeinrichtung konstruktiv einfacher zu gestalten.

Die Aufgabe wird dadurch gelöst, daß der unteren Treibrolle ein unterer Abstreifer zum Abstreifen des Bandes von der unteren Treibrolle zugeordnet ist und daß die untere Beaufschlagungseinrichtung am unteren Abstreifer angeordnet ist.

Das Medium kann bspw. Druckluft oder unter Druck stehendes Wasser sein.

Bei einem Rotorhaspel ist das Vorhandensein der unteren Beaufschlagungseinrichtung ausreichend. Bei einer Mehrhaspelanlage hingegen sollte die Umlenkeinrichtung auch eine obere Beaufschlagungseinrichtung zum Beaufschlagen der Oberseite des Bandes mit dem Medium aufweisen, damit auch die Rückführung des Bandes vom Endführungskanal in den Anfangsführungskanal durch die Medienbeaufschlagung unterstützt werden kann.

Auch die obere Beaufschlagungseinrichtung ist vorzugsweise an einem oberen Abstreifer zum Abstreifen des Bandes von der oberen Treibrolle angeordnet, falls ein solcher vorhanden ist.

Der Anfangsführungskanal und der Endführungskanal sind in der Regel durch eine Weiche voneinander getrennt. Die Weiche kann eine spitz zulaufende Spitze aufweisen. Vorzugsweise ist die Spitze aber abgerundet. Besonders vorteilhaft ist eine abgerundete Spitze, die drehbar gelagert ist.

Weitere Vorteile und Einzelheiten ergeben sich aus den übrigen Ansprüchen sowie der nachfolgenden Beschreibung eines Ausführungsbeispiels. Dabei zeigen in Prinzipdarstellung
- Figur 1: eine Umlenkeinrichtung in einem ersten Betriebszustand,
- Figur 2: die Umlenkeinrichtung von Figur 1 in einem zweiten Betriebszustand,
- Figur 3: die Umlenkeinrichtung von Figur 1 in einem dritten Betriebszustand,
- Figur 4: die Umlenkeinrichtung von Figur 1 in einem vierten Betriebszustand,
- Figur 5: eine weitere Umlenkeinrichtung in einem Rotorhaspel und
- Figur 6: eine Weiche.

Gemäß Figur 1 weist eine Umlenkeinrichtung eine Treibeinrichtung 1, 2 mit einer oberen Treibrolle 1 und einer unteren Treibrolle 2 auf. Die Treibrollen 1, 2 wirken auf ein Metallband 3 mit einer Oberseite I und einer Unterseite II, ziehen dieses aus einem Rollgang 4 aus und fördern es weiter in einen Anfangsführungskanal 5.

Das Metallband 3 ist ein dünnes Metallband mit einer Banddicke d von maximal ca. 3 mm. Da das Metallband 3 heiß ist, besteht die Gefahr, daß es an einer der Treibrollen 1, 2 hängen bleibt, wenn es nicht unter Zug steht. Um ein derartiges Hängenbleiben an einer der Treibrollen 1, 2 zu verhindern, ist der oberen Treibrolle 1 ein oberer Abstreifer 6 und der unteren Treibrolle 2 ein unterer Abstreifer 7 zugeordnet. Mittels der Abstreifer 6, 7 wird das Band 3 von der jeweiligen Treibrolle 1, 2 abgestreift, falls es an dieser hängenbleibt.

Die Gefahr des Hängenbleibens des Bandes 3 besteht nur, wenn das Metallband 3 zugfrei von den Treibrollen 1, 2 geschoben wird. Die Abstreifer 6, 7 sind daher vorzugsweise an ihre jeweilige Treibrolle 1, 2 anstellbar, um das verschleißträchtige Abstreifen nur dann zu bewirken, wenn das Metallband 3 geschoben wird. Sobald im Metallband 3 hinter den Treibrollen 1, 2 ein Zug aufgebaut wird, werden die Abstreifer 6, 7 von ihren Treibrollen 1, 2 abgeschwenkt.

Das Metallband 3 wird, wie bereits erwähnt, mittels der Treibeinrichtung 1, 2 aus dem Rollgang 4 ausgefördert und in einen Anfangsführungskanal 5 weitergefördert. An dessen Ende ist bspw. ein - nicht dargestellter - Haspel angeordnet, mittels dessen das Metallband 3 aufgehaspelt wird.

Das Metallband 3 weist eine endliche Länge und somit auch ein Bandende 3' auf. Unmittelbar hinter dem Bandende 3' läuft aber bereits der Bandanfang 8' eines nachfolgenden Metallbandes 8 in den Rollengang 4 ein. Dieses nachfolgende Metallband 8 - bzw. bereits sein Bandanfang 8' - muß in einen Endführungskanal 9 umgelenkt werden, der neben dem Anfangsführungskanal 5 verläuft. Ersichtlich ist der Endführungskanal 9 derart neben dem Anfangsführungskanal 5 angeordnet, daß die Oberseiten I der Metallbänder 3, 8 dem Endführungskanal 9 zugewandt und die Unterseiten II der Metallbänder 3, 8 vom Endführungskanal 9 abgewandt sind, solange das Metallband 3 den Anfangsführungskanal 5 durchläuft.

Wenn nun das nachfolgende Metallband 8 in den Endführungskanal 9 umgelenkt werden soll, wird zunächst eine Weiche 10, welche die Kanäle 5, 9 voneinander trennt, derart verstellt, daß der offene Querschnitt des Anfangsführungskanals 5 minimal wird, der des Endführungskanals 9 maximal. Ferner liegt der Endführungskanal 9 in der erwarteten Austrittrichtung x des nachfolgenden Metallbandes 8. Bereits aufgrund dieser Maßnahmen wird das nachfolgende Metallband 8 in der Mehrzahl der Fälle durch die Treibeinrichtung 1, 2 in den Endführungskanal 9 umgelenkt. Um jedoch mit letzter Sicherheit ein Umlenken des nachfolgenden Metallbandes 8 in den Endführungskanal 9 zu bewirken, weist die Umlenkeinrichtung eine Rückbeaufschlagungseinrichtung 11 auf. Mittels dieser Rückbeaufschlagungseinrichtung 11 werden die Metallbänder 3, 8 auf der Unterseite II unter Druck mit einem Medium 12 beaufschlagt. Das Medium 12 kann dabei bspw. Druckluft oder unter Druck stehendes Wasser sein.

Mit dem Beaufschlagen der Unterseite II der Metallbänder 3, 8 mit dem Medium 12 wird bereits begonnen, während noch das Metallband 3 die Treibeinrichtung 1, 2 durchläuft. Bezüglich des Metallbandes 3 und dessen Bandende 3' ist dies unkritisch, da daß Metallband 3 unter Zug in den Anfangsführungskanal 5 eingezogen wird. Bezüglich des Bandanfangs 8' des nachfolgenden Metallbandes 8 aber wird durch die Beaufschlagung mit dem Medium der Wechsel in den Endführungskanal 9 mit größerer Sicherheit bewerkstelligt. Diese Situation, nämlich das Umlenken des Bandanfangs 8' des nachfolgenden Metallbandes 8, ist in Figur 2 dargestellt.

Wie aus den Figuren 1 und 2 ersichtlich ist, ist die untere Beaufschlagungseinrichtung 11 am unteren Abstreifer 7 angeordnet.

Die in Verbindung mit den Figuren 1 und 2 beschriebene Beaufschlagung der Metallbänder 3, 8 mit dem Medium 12 sollte in umgekehrter Richtung auch dann erfolgen, wenn umgekehrt von dem Endführungskanal 9 in den Anfangführungskanal 5 rückgewechselt werden soll. Hierzu weist die Umlenkeinrichtung auch eine obere Beaufschlagungseinrichtung 13 auf, mittels derer die Oberseite I der Metallbänder 3, 8 mit dem Medium 12 beaufschlagbar ist. Auch hier ist die obere Beaufschlagungseinrichtung 13 am korrespondierenden oberen Abstreifer 6 angeordnet. Im übrigen erfolgt die in den Figuren 3 und 4 dargestellte Umlenkung des nachfolgenden Metallbandes 8 analog zu der zuvor in Verbindung mit den Figuren 1 und 2 beschriebenen Umlenkung vom Anfangsführungskanal 5 in den Endführungskanal 9.

Die in Verbindung mit den Figuren 1 bis 4 beschriebene Umlenkeinrichtung findet bspw. bei einer Mehrhaspelanlage Verwendung. Bei einer Mehrhaspelanlage wird abwechselnd auf je einen von zwei stationär angeordneten Haspeln aufgehaspelt. Bei einer Rotorhaspelanlage hingegen, wie sie in Figur 5 dargestellt ist, beginnt das Aufhaspeln stets an der gleichen Stelle, in Figur 5 mit A bezeichnet. Nach dem Anhaspeln der ersten Windungen wird der Haspelrotor mit den beiden Haspeldornen A und B zur Stelle B verschwenkt. Dort wird dann der Großteil des Metallbandes 3 aufgehaspelt. Während des Schwenkvorgangs wird der zweite, leere Haspeldorn B zur Stelle A geschwenkt, um wieder das Folgeband 8 anwickeln zu können. Beim Haspeln selbst durchläuft das Metallband 3 daher stets den Anfangsführungskanal 5. Lediglich zum Beginn des Anhaspelns muß das nachfolgende Metallband 8 in den Endführungskanal 9 umgelenkt werden. Die Rückumlenkung in den Anfangsführungskanal 5 erfolgt zu einem Zeitpunkt, zu dem das Metallband 3 bzw. 8 unter Zug steht, so daß keine Umlenkeinrichtung hierzu erforderlich ist. Bei einem Rotorhaspel ist es daher hinreichend, wenn die Umlenkeinrichtung lediglich die obere Beaufschlagungseinrichtung 11 aufweist.

Wie ferner aus Figur 5 ersichtlich ist, weist die Weiche 10 eine runde Spitze 15 auf. Bereits durch die Abrundung der Spitze 15 werden mit großer Sicherheit Beschädigungen des Bandendes 3' vermieden. Die Gefahr von Beschädigungen des Bandendes 3' ist aber noch geringer, wenn die Weichenspitze 15, wie in Figur 6 dargestellt, in der Weiche 10 drehbar gelagert ist.

### Bezugszeichenliste

- 1: obere Treibrolle
- 2: untere Treibrolle
- 3,8: Metallbänder
- 3': Bandende
- 4: Rollengang
- 5: Anfangsführungskanal
- 6: oberer Abstreifer
- 7: unterer Abstreifer
- 8': Bandanfang
- 9: Endführungskanal
- 10: Weiche
- 11: untere Beaufschlagungseinrichtung
- 12: Medium
- 13: obere Beaufschlagungseinrichtung
- 14: Haspel
- 15: Spitze

- A, B: Stellen, Haspeldorne
- d: Dicke
- I: Oberseite
- II: Unterseite
- x: Austrittsrichtung

## Patentansprüche

1. Umlenkeinrichtung zum Umlenken eines Bandes (3, 8), insbesondere eines Metallbandes (3, 8), von einem Anfangsführungskanal (5) in einen neben dem Anfangsführungskanal (5) verlaufenden Endführungskanal (9), wobei das Band (3, 8) beim Durchlaufen des Anfangsführungskanals (5) eine vom Endführungskanal (9) abgewandte Unterseite (II) und eine dem Endführungskanal (9) zugewandte Oberseite (I) aufweist, wobei die Umlenkeinrichtung eine untere Beaufschlagungseinrichtung (11) zum Beaufschlagen der Unterseite (II) des Bandes (3, 8) mit einem Medium (12) aufweist, wobei die Umlenkeinrichtung eine Treibeinrichtung (1, 2) mit einer oberen Treibrolle (1) und einer unteren Treibrolle (2) aufweist, wobei die obere Treibrolle (1) auf die Oberseite (I) und die untere Treibrolle (2) auf die Unterseite (II) wirkt,
**dadurch gekennzeichnet,**
**daß** der unteren Treibrolle (2) ein unterer Abstreifer (7) zum Abstreifen des Bandes (3, 8) von der unteren Treibrolle (2) zugeordnet ist und daß die untere Beaufschlagungseinrichtung (11) am unteren Abstreifer (7) angeordnet ist.

2. Umlenkeinrichtung nach Anspruch 1,
**dadurch gekennzeichnet,**
**daß** das Medium (12) Druckluft oder unter Druck stehendes Wasser ist.

3. Umlenkeinrichtung nach Anspruch 1 oder 2,
**dadurch gekennzeichnet,**
**daß** der untere Abstreifer (7) an die untere Treibrolle (2) anstellbar ist.

4. Umlenkeinrichtung nach Anspruch 1, 2 oder 3,
**dadurch gekennzeichnet,**
**daß** sie eine obere Beaufschlagungseinrichtung (13) zum Beaufschlagen der Oberseite (I) des Bandes (3, 8) mit dem Medium (12) aufweist.

5. Umlenkeinrichtung nach Anspruch 4,
**dadurch gekennzeichnet,**
**daß** der oberen Treibrolle (1) ein oberer Abstreifer (6) zum Abstreifen des Bandes (3, 8) von der oberen Treibrolle (1) zugeordnet ist und daß die obere Beaufschlagungseinrichtung (13) am oberen Abstreifer (6) angeordnet ist.

6. Umlenkeinrichtung nach Anspruch 5,
**dadurch gekennzeichnet,**
**daß** der obere Abstreifer (6) an die obere Treibrolle (1) anstellbar ist.

7. Umlenkeinrichtung nach einem der obigen Ansprüche,
**dadurch gekennzeichnet,**
**daß** der Anfangsführungskanal (5) und der Endführungskanal (9) durch eine Weiche (10) voneinander getrennt sind und daß die Weiche (10) eine abgerundete Spitze (15) aufweist.

8. Umlenkeinrichtung nach Anspruch 7,
**dadurch gekennzeichnet,**
**daß** die Spitze (15) drehbar gelagert ist.

## Claims

1. Deflecting equipment for deflecting a strip (3, 8), particularly a metal strip (3, 8), from an initial guide channel (5) into an end guide channel (9) extending near the initial guide channel (5), wherein the strip (3, 8) on transiting the initial guide channel (5) has an underside (II) remote from the end guide channel (9) and an upper side (I) facing the end guide channel (9), wherein the deflecting equipment comprises a lower loading device (11) for loading the underside (II) of the strip (3, 8) with a medium (12), wherein the deflecting equipment comprises a drive device (1, 2) with an upper drive roller (1) and a lower drive roller (2) and wherein the upper drive roller (1) acts on the upper side (I) and the lower drive roller (2) on the underside (II), **characterised in that** the lower drive roller (2) is associated with a lower stripper (7) for stripping the strip (3, 8) from the lower drive roller (2) and that the lower loading device (11) is arranged at the lower stripper (7).

2. Deflecting equipment according to claim 1, **characterised in that** the medium (12) is compressed air or water disposed under pressure.

3. Deflecting equipment according to claim 1 or 2, **characterised in that** the lower stripper (7) is adjustable against the lower drive roller (2).

4. Deflecting equipment according to claim 1, 2 or 3, **characterised in that** it comprises an upper loading device (13) for loading the upper side (I) of the strip (3, 8) with the medium (12).

5. Deflecting equipment according to claim 4, **characterised in that** the upper drive roller (1) is associated with an upper stripper (6) for stripping the strip (3, 8) from the upper drive roller (1) and that the upper loading device (13) is arranged at the upper stripper (6).

6. Deflecting equipment according to claim 5, **characterised in that** the upper stripper (6) is adjustable against the upper drive roller (1).

7. Deflecting equipment according to one of the above claims, **characterised in that** the initial guide channel (5) and the end guide channel (9) are separated from one another by a diverter (10) and that the diverter (10) has a rounded tip (15).

8. Deflecting equipment according to claim 7, **characterised in that** the tip (15) is mounted to be rotatable.

## Revendications

1. Dispositif pour la déviation d'une bande (3, 8), en particulier d'une bande métallique (3, 8), à partir d'un canal de guidage initial (5) jusque dans un canal de guidage terminal (9) s'étendant à côté du canal de guidage initial (5), la bande (3, 8) comprenant, lors du passage à travers le canal de guidage initial (5), une face inférieure (II) détournée du canal de guidage terminal (9) et une face supérieure (I) tournée vers le canal de guidage terminal (9), le dispositif de déviation comprenant un organe de sollicitation inférieur (11) pour solliciter la face inférieure (II) de la bande (3, 8) au moyen d'un fluide (12), le dispositif de déviation comprenant un organe d'entraînement (1, 2) avec un rouleau d'entraînement supérieur (1) et avec un rouleau d'entraînement inférieur (2), le rouleau d'entraînement supérieur (1) agissant sur la face supérieure (I) et le rouleau d'entraînement inférieur (2) agissant sur la face inférieure (II),
**caractérisé en ce que**
au rouleau d'entraînement inférieur (2) est associé un racleur inférieur (7) pour racler la bande (3, 8) depuis le rouleau d'entraînement inférieur (2), et en que l'organe de sollicitation inférieur (11) est agencé sur le racleur inférieur (7).

2. Dispositif de déviation selon la revendication 1, **caractérisé en ce que** le fluide (12) est de l'air comprimé ou de l'eau sous pression.

3. Dispositif de déviation selon l'une ou l'autre des revendications 1 et 2, **caractérisé en ce que** le racleur inférieur (7) est susceptible d'être rapproché du rouleau d'entraînement inférieur (2).

4. Dispositif de déviation selon l'une des revendications 1, 2 ou 3, **caractérisé en ce qu'**il comprend un organe de sollicitation supérieur (13) pour solliciter la face supérieure (I) de la bande (3, 8) par le fluide (12).

5. Dispositif de déviation selon la revendication 4, **caractérisé en ce qu'**au rouleau d'entraînement supérieur (1) est associé un racleur supérieur (6) pour racler la bande (3, 8) depuis le rouleau d'entraînement supérieur (1), et en que l'organe de sollicitation supérieur (13) est agencé sur le racleur supérieur (6).

6. Dispositif de déviation selon la revendication 5, **caractérisé en ce que** le racleur supérieur (6) est susceptible d'être rapproché du rouleau d'entraînement supérieur (1).

7. Dispositif de déviation selon l'une des revendications précédentes, **caractérisé en ce que** le canal de guidage initial (5) et le canal de guidage terminal (9) sont séparés l'un de l'autre par un aiguillage (10), et **en ce que** l'aiguillage (10) comprend une pointe arrondie (15).

8. Dispositif de déviation selon la revendication 7, **caractérisé en ce que** la pointe (15) est montée mobile en rotation.
